# EUROPÄISCHE PATENTSCHRIFT

(11) **EP 1 440 745 B1**
(45) Veröffentlichungstag und Bekanntmachung des Hinweises auf die Patenterteilung: **10.12.2008**
(21) Anmeldenummer: 04001505.9
(22) Anmeldetag: 23.01.2004
(51) Int. Cl.: B21D 53/84, F01L 1/047

(54) **Gebaute Nockenwelle mit Eindellungen sowie Verfahren und Vorrichtung zur Herstellung derselben**
Composite camshaft and method and apparatus for manufacturing the same
Arbre à cames assemblé et procédé et dispositif de fabrication d'un tel arbre à cames

(30) Priorität: 24.01.2003 DE 10302957
(43) Veröffentlichungstag der Anmeldung: 28.07.2004
(73) Patentinhaber: Muhr und Bender KG, 57439 Attendorn (DE)
(72) Erfinder: Asbeck, Jochen, Dr.-Ing., 57439 Attendorn (DE); Blöcker, Henning, Dipl.-Ing., 21435 Stelle (DE)
(74) Vertreter: Neumann, Ernst Dieter

(56) Entgegenhaltungen:
- DE-U- 8 626 272
- DE-U- 20 116 112
- PATENT ABSTRACTS OF JAPAN vol. 010, no. 331 (M-533), 11. November 1986 (1986-11-11) -& JP 61 135434 A (NISSAN MOTOR CO LTD), 23. Juni 1986 (1986-06-23)

## Beschreibung

Die Erfindung betrifft eine gebaute Nockenwelle bestehend aus einer Rohrwelle und einer Mehrzahl von mit je einer Durchgangsöffnung versehenen Nocken, die auf die Rohrwelle aufgeschoben und mit Abständen zueinander auf dieser festgelegt sind. Nockenwellen dieser Art sind aufgrund ihrer Leichtbaueigenschaft und wegen einer größeren Freiheit bei der Werkstoffauswahl für Hochleistungsmotoren zunehmend im Einsatz. Ein Herstellungsverfahren für Nockenwellen dieser Art ist in der älteren DE 102 05 540 C1 der Anmelderin beschrieben. Die Umformung von einzelnen Längsabschnitten der Rohrwelle erfolgt hiernach sequentiell durch örtlich begrenzte Aufgabe eines hohen hydraulischen Innendrucks innerhalb der aufgeschobenen Nocken, wobei sich Querschnittserweiterungen in glatten zylindrischen Durchgangsöffnungen der Nocken bilden, um Preßsitze zwischen Rohrwelle und Nocken zu erzeugen.

Bei Zylinderköpfen von Zweinockenwellenmotoren sind die Einbauverhältnisse im Zylinderkopf häufig beengt. Die Schraubenpfeifen zur Aufnahme der Zylinderkopfschrauben rücken dabei notwendigerweise nahe an die Nockenwellen heran, so daß die Schraubenpfeifen in Aufsicht auf den Zylinderkopf teilweise von den Nockenwellen verdeckt werden. In der Fertigung wird gefordert, daß die Nockenwellen im Zylinderkopf fertigmontiert werden, bevor der Zylinderkopf auf das Zylinderkurbelgehäuse aufgesetzt wird und mit diesem verschraubt wird. Bei Zylinderköpfen mit den zuvor genannten Eigenschaften ist dies durch die Verbauung des Zugangs zu den Schraubenpfeifen ausgeschlossen. Es wird nur durch die Verwendung von Sonderbauformen von Nockenwellen möglich, die seitliche Einbuchtungen im Bereich der Schraubenpfeifen aufweisen, die den Querschnitt der Nockenwelle in diesem Bereich hohlkehlenförmig reduzieren und eine Verwendung von Schraubwerkzeugen für die Zylinderkopfschrauben bei bereits montierter Nockenwelle zulassen. Hiermit ist sowohl die Montage von fertigen Zylinderköpfen als auch das Nachziehen der Zylinderkopfschrauben ohne Demontage der Nockenwellen möglich.

Aus der DE 201 16 112 U1 ist ein Verfahren zur Herstellung von gebauten Nockenwellen mit den genannten Einbuchtungen bekannt, nach dem zunächst die Rohrwelle ohne Nocken in eine vollständige Matrize eingelegt wird, die den ganzen Rohrkörper spielfrei umschließt und in der einzelne Preßstempel geführt sind. Die Preßtempel besitzen quer zur Längsachse des Rohrkörpers verlaufende halbzylindrische Ausformungen am vorderen Ende, das in den Matrizenhohlraum einbringbar ist. Mit den Preßstempel werden zunächst die Einbuchtungen in die in die Matrize eingelegte Rohrwelle eingeformt, wobei die paßgenaue Abstützung durch die Matrize dafür sorgt, daß keine Aufwerfungen nächst den Einbuchtungen bei der Umformung entstehen. Auf die mit Eindellungen versehene und im Querschnitt von der Matrize im wesentlichen unverändert gehaltene Rohrwelle werden dann die Nocken aufgeschoben und nach einem der bekannten Fügeverfahren auf der Rohrwelle festgelegt. Das eingangs genannte Fügeverfahren zum Festlegen der Nocken durch Herstellen von Querschnittserweiterungen am Rohrkörper ist dabei beispielsweise ausgeschlossen, da Drucksonden in das verformte Rohr nicht mehr eingeführt werden können.

Aus der DE 202 04 397 ist ebenfalls ein Verfahren zur Herstellung von Nockenwellen mit den genannten Einbuchtungen bekannt, das wortgleich mit dem vorstehend genannten Verfahren beschrieben ist. Ergänzend wird ausgeführt, daß im Bereich der Einbuchtungen auch eine Überragung des ursprünglichen Außendurchmessers der Rohrwelle zulässig sei. Dabei soll es möglich sein, die Nocken vor der Ausbildung der Einbuchtungen über die Rohrwelle zu ziehen und an dem dafür vorgesehenen Ort zu montieren. Wie letzteres geschehen soll, ist nicht offenbart.

Hiervon ausgehend liegt der vorliegenden Erfindung die Aufgabe zugrunde, gebaute Nockenwellen der genannten Art bereitzustellen, die seitliche Eindellungen aufweisen, ohne daß der Festsitz der Nocken auf dem Wellenrohr der gebauten Nockenwelle beeinträchtigt ist, sowie ein Verfahren und eine Vorrichtung zum Umformen solcher gebauten Nockenwellen vorzuschlagen. Die Lösung liegt in einer gebauten Nockenwelle bestehend aus einer Rohrwelle und einer Mehrzahl von mit je einer Durchgangsöffnung versehenen Nocken, die auf die Rohrwelle aufgeschoben und mit Abständen zueinander auf dieser festgelegt sind, **dadurch gekennzeichnet, daß** die Rohrwelle zwischen den Nocken nach innen warmverformte seitliche Eindellungen aufweist. Die Eindellungen bilden Montagefreiräume für Werkzeuge oder Schrauben. Mit der hiermit vorgeschlagenen Bauweise ist es möglich, bereits fertig gebaute Nockenwellen der genannten Art mit zusätzlichen lokalen Umformungen zur Ausbildung von Montagefreiräumen zu schaffen, bei denen die Sicherheit der Festlegung der bereits gefügten Nocken nicht gefährdet ist. Auf andere Weise erzeugte Umformungen der Längsabschnitte zwischen den bereits gefügten Nocken würden notwendig zur Gefährdung der Festlegung der Nocken führen. Da eine Lockerung eines Nockens von der Rohrwelle im Motorbetrieb zu kapitalen Motorschäden führt, wäre dies absolut unzulässig.

In bevorzugter Ausgestaltung ist es möglich, daß an den Eindellungen diese säumende Aufwendungen ausgebildet sind, die den Außendurchmesser der Rohrwelle über den Querschnitt der Durchgangsöffnungen der Nocken hinaus vergrößern. Hiermit ist ein Umformen des im wesentlichen freiliegenden Rohrkörpers möglich. Weiterhin ist vorgesehen, daß die Rohrwelle jeweils im Bereich der Nocken kaltverformte umfängliche Querschnittsvergrößerungen zur Festlegung der Nocken hat. Hiermit ist die eingangs genannte bevorzugte Fügetechnik für die Nocken durch örtlich begrenzte Aufgabe eines hohen hydraulischen Innendrucks auf die Rohrwelle anwendbar.

Es wird weiterhin vorgeschlagen, daß die Querschnittserweiterungen mit glatten zylindrischen Durchgangsöffnungen der Nocken zusammenwirken, konzentrisch zur Rohrwelle sind und Preßsitze mit den Nocken bilden, insbesondere daß die Querschnittserweiterungen jeweils zumindest über die axiale Länge einer Nocke reichen. Nach einer alternativen Ausgestaltung ist es möglich, daß die Umgebungsbereiche der Eindellungen den ursprünglichen Außendurchmesser der Rohrwelle nicht wesentlich überschreiten. Dies bedingt ein Umformen in einer Matrize oder einem Gesenk. Damit kann ein Aufschieben und Fügen der Nocken mit der Rohrwelle erfolgen. Hierbei kann die Rohrwelle jeweils im Bereich der Nocken bereits vor dem Aufschieben und Fügen der Nocken den Querschnitt vergrößernde Oberflächenaufwerfungen zur Festlegung der Nocken erhalten.

Weiterhin wird vorgeschlagen, daß die seitlichen Eindellungen oder Einbuchtungen quer zum Verlauf der Rohrwelle verlaufen und, insbesondere daß die Eindellungen etwa halbzylindrischen Durchdringungen des Rohrkörpers entsprechen. Hierbei können die Eindellungen an der Rohrinnenseite etwa bis zur Rohrachse reichen. Selbst hierbei noch ist aufgrund der erfindungsgemäßen Erzeugung der Eindellungen in der Rohrwelle durch Warmverformung ein Erzeugnis mit der notwendigen Sicherheit für den Festsitz der Nocken gegeben. Die Eindellungen haben bezüglich ihrer Umfangslage bevorzugt übereinstimmende Orientierung.

Die Lösung besteht weiterhin in einem erfindungsgemäßen Verfahren zur Herstellung einer gebauten Nockenwelle, bestehend aus einer Rohrwelle und einer Mehrzahl von mit je einer Durchgangsöffnung versehenen Nocken,
- die auf die Rohrwelle aufgeschoben und in Abständen zueinander auf dieser festgelegt sind, **dadurch gekennzeichnet, daß** die Rohrwelle zwischen den festsitzenden Nocken örtlich erwärmt und mittels Warmverformung mit seitlichen Eindellungen versehen wird.

Vorzugsweise ist vorgesehen, daß die Warmverformung am nichteingespannten Rohrkörper erfolgt, wobei an den Eindellungen diese säumende Aufwendungen ausgebildet werden, die den Außendurchmesser der Rohrwelle über den Querschnitt der Durchgangsöffnungen der Nocken hinaus vergrößern. Das bevorzugte Fügeverfahren liegt hierbei darin, daß die Rohrwelle im Bereich der Nocken - insbesondere vor der Herstellung der Eindellungen - unter Querschnittsvergrößerung im Bereich der Nocken radial nach außen kaltverformt wird.

Hiermit wird zunächst die gebaute Nockenwelle in einer der bekannten Weisen aufgebaut, wobei außer den hier genannten Nocken eventuell auch Zahnräder und andere Konstruktionselemente aufgeschoben und auf der Rohrwelle festgelegt werden können und erst anschließend werden die Umformschritte zur Ausbildung der Eindellungen durchgeführt. Infolge der freien, nicht abgestützten Umformung können radiale Aufwerfungen an der Rohrwelle entstehen, ohne daß dadurch die freie Wahl der gewünschten Fügetechnik für die Nocken eingeschränkt wird. Die Eindellungen können auch zu anderen Zwecken als den hier vorrangig genannten dienen.

Wie grundsätzlich bekannt, können die Querschnittserweiterungen - insbesondere sequentiell - durch Aufgabe von hydraulischen Innendruck auf den Rohrkörper verformt werden, um Preßsitze mit den Nocken zu bilden. Die zweiten zwischen den Nocken liegenden Längsabschnitte werden ebenfalls bevorzugt sequentiell durch im wesentlichen radial zur Rohrachse gerichtete örtliche mechanische Krafteinleitung am erwärmten Rohrkörper verformt, um die Eindellungen auszubilden.

Wie bereits oben angedeutet, kann nach einer Alternative die Warmverformung an in eine Matrize eingespannten Rohrkörper erfolgen, wodurch die Umgebungsbereiche der Eindellungen so in der Matrize eingespannt sind, daß sie den ursprünglichen Außendurchmesser der Rohrwelle nicht wesentlich überschreiten können. Hierbei kann zur Vereinfachung der Matrize die Rohrwelle vor dem Aufschieben der Nocken verformt werden und erst, nachdem die Eindellungen ausgebildet sind, die Nocken auf die Rohrwelle aufgeschoben und auf dieser festgelegt werden.

Die erfindungsgemäße örtliche Warmumformung kann am Rohrkörper bei Erkalten des Materials zu Zugspannungen führen, die an jeder der warmumformten Eindellungen zu einer Biegestelle des Rohrkörpers führen. Um ein dadurch an sich erforderliches Richten der fertigen Nockenwelle zu vermeiden, wird vorgeschlagen, daß während der örtlichen Krafteinleitung ein Biegemoment um eine senkrecht zur Kraftrichtung liegende Achse in den Rohrkörper eingeleitet wird, um eine Biegung der Rohrwelle zu erzeugen, deren Biegungsmittelpunkt auf der Gegenseite zur örtlichen mechanischen Krafteinleitung liegt. Insbesondere wird vorgeschlagen, daß die Bemessung der Biegung des erwärmten Rohrkörpers so ausgewählt wird, daß die Längsachse der Rohrwelle nach Erkalten des Rohrkörpers wieder fluchtet. Es wird also während der Warmverformung an der Umformstelle zugleich eine Biegung der Rohrwelle entgegen der beim Erkalten zu erwartenden Schrumpfung und Zugspannung vorgenommen, d. h. der spätere Biegeeffekt beim Erkalten wird beim Warmverformen bereits durch Aufprägen einer Gegenbiegung antizipiert.

Zur örtlichen Erwärmung stehen grundsätzlich verschiedene bekannte Verfahren zur Verfügung, die eine relativ begrenzte örtliche Erwärmung zulassen. An dieser Stellung wird nach einer ersten bevorzugten Ausführung vorgeschlagen, daß die Rohrwelle zwischen den Nocken jeweils örtlich begrenzt durch Stromfluß über die Rohrwelle im Wege einer elektrischen Widerstandsheizung erwärmt wird. Hierbei ist nach einer ersten Möglichkeit vorgesehen, daß ein Stromfluß in der Rohrwelle jeweils örtlich begrenzt zwischen zumindest zwei sich radial gegenüberliegend an der Rohrwelle angelegten Elektroden im wesentlichen quer zur Rohrachse erfolgt, wobei die eine der Elektroden zur örtlichen mechanischen Krafteinleitung dient. Hierbei wird also ein Umformwerkzeug zugleich als Elektrode eingesetzt. Nach einer anderen Ausführung wird vorgesehen, daß ein Stromfluß in der Rohrwelle jeweils örtlich begrenzt zwischen zwei mit axialem Abstand voneinander an der Rohrwelle angelegten Elektroden im wesentlichen längs der Rohrachse erfolgt, wobei die Elektroden insbesondere von der Krafteinleitung freigehalten werden. Dies ist vorteilhaft für die Haltbarkeit der Elektroden, da die Stromdichte aufgrund größerer Oberflächen geringer ist. Im übrigen läßt sich hierbei der Bereich der Erwärmung axial enger begrenzen.

In Ergänzung hierzu kann es vorteilhaft sein, daß bei der Erwärmung der für die Eindellungen vorgesehenen Längsabschnitte die die Nocken tragenden Längsabschnitte durch Kühlung auf einer Temperatur gehalten werden, die Gefüge-oder Spannungsveränderungen im Material der Rohrwelle in diesen letzteren Längsabschnitten sicher ausschließt. Dies ist vorgesehen, um Festigkeitsverluste der unter Vorspannung stehenden Querschnittserweiterungen im Bereich der Nocken zu vermeiden. Es wird weiter vorgeschlagen, daß alle für die Ausbildung der Eindellungen bestimmten Längsabschnitte in einer einzigen Aufspannung der Nockenwelle verformt werden, wobei entweder eine Anzahl von Umformstempeln zur Verfügung steht, die der Anzahl der herzustellenden Eindellungen entspricht oder in der genannten Aufspannung die Nockenwelle relativ zu einem einzigen Umformwerkzeug axial verfahren wird oder umgekehrt das einzige Umformwerkzeug längs der aufgespannten Nockenwelle verfahren wird.

Eine erfindungsgemäße Vorrichtung zum Herstellen von seitlichen Eindellungen an einer gebauten Nockenwelle, bestehend aus einer Rohrwelle und einer Mehrzahl von mit je einer Durchgangsöffnung versehenen Nocken, die auf die Rohrwelle aufgeschoben und mit Abständen zueinander auf dieser festgelegt sind, umfaßt eine Spannvorrichtung für die Nockenwelle, und ist **gekennzeichnet durch** zumindest eine Heizvorrichtung, die eine örtliche Erwärmung von einzelnen Längsabschnitten zwischen den Nocken ermöglicht, und zumindest einen Umformstempel zur radialen örtlichen mechanischen Krafteinleitung in den erwärmten Rohrkörper für eine Warmumformung zwischen den Nocken. Insbesondere ist vorgesehen, daß die Spannvorrichtung mehrere untere Stützlagerschalen und mehrere obere Stützlagerschalen umfaßt und eine Axialfixiervorrichtung und eine Drehwinkelfixiervorrichtung aufweist. Vorzugsweise ist vorgesehen, daß der zumindest eine Umformstempel zur Rohrwelle hin einen etwa halbzylindrischen Querschnitt mit die Längsachse senkrecht kreuzender Achse hat. Die Vorrichtung kann sich weiter dadurch auszeichnen, daß die Heizvorrichtung eine Widerstandsheizvorrichtung ist, bei der Elektroden am Rohrkörper angelegt sind und ein Stromfluß über die Rohrwelle erfolgt. Hierbei ist es entweder möglich, daß eine erste Elektrode vom zumindest einen Umformstempel und mehrere zweite Elektroden von den unteren Stützlagerschalen gebildet werden oder daß jeweils eine erste Elektrode axial auf einer Seite des zumindest einen Umformstempels und jeweils eine zweite Elektrode axial auf der anderen Seite des zumindest einen Umformstempels angeordnet ist, wobei die Elektroden insbesondere Ringelektroden sein können. Zur Vermeidung der oben erläuterten Biegeeffekte kann vorgesehen sein, daß die unteren Stützlagerschalen in einem Längsschnitt durch die Mittellinie der Spannvorrichtung, definiert durch die Mitten der Stützlagerschalen, und die Vorschubachse des zumindest einen Umformstempels eine zum Umformstempel hin weisende Außenkrümmung aufweisen. Bevorzugt sind untere Stützlagerschalen und obere Stützlagerschalen jeweils abwechselnd mit axialem Abstand zueinander entlang der Längsachse der Spannvorrichtung angeordnet, wobei weiter vorgesehen ist, daß die unteren Stützlagerschalen relativ zu zwei benachbarten oberen Stützlagern einzeln in Richtung zum Umformstempel zur Längsachse der Spannvorrichtung hin verschiebbar sind. Alternativ hierzu ist es möglich, daß die Längsachse der Spannvorrichtung eine Biegelinie bildet, die mit der Vorschubachse des Umformstempels eine Ebene aufspannt und deren Außenbiegung zum Umformstempel hin weist, d. h. deren Biegemittelpunkt entgegengesetzt zum Umformstempel - bezogen auf die Biegelinie - angeordnet ist.

Ein bevorzugtes Ausführungsbeispiel einer erfindungsgemäßen Nockenwelle sowie verschiedene vorteilhafte erfindungsgemäße Vorrichtungen werden nachstehend anhand der Zeichnungen erläutert.
- Figur 1: zeigt eine erfindungsgemäße Nockenwelle
a) im Längsschnitt
b) in axialer Ansicht
c) im Querschnitt;
- Figur 2: zeigt eine erfindungsgemäße Vorrichtung mit eingespannter Nockenwelle in einer ersten Ausführung
a) im Längsschnitt
b) im Querschnitt durch den Umformstempel und ein oberes Stützlager;
- Figur 3: zeigt eine erfindungsgemäße Vorrichtung mit eingespannter Nockenwelle in einer zweiten Ausführung
a) im Längsschnitt
b) im Querschnitt durch den Umformstempel und ein oberes Stützlager;
- Figur 4: zeigt eine erfindungsgemäße Vorrichtung mit eingespannter Nockenwelle in einer dritten Ausführung
a) im Längsschnitt
b) im Querschnitt durch ein unteres Stützlager;
- Figur 5: zeigt ein Segment einer erfindungsgemäßen Vorrichtung in einer weiteren Ausführung
a) im Längsschnitt durch den Umformstempel
b) im Querschnitt durch eine Elektrode
c) im Querschnitt durch ein unteres Stützlager;
d) in Draufsicht.
- Figur 6: zeigt eine erfindungsgemäße Vorrichtung mit eingespannter Nockenwelle in einer vierten Ausführung
a) im Längsschnitt
b) im Querschnitt durch eine Elektrode.

Die verschiedenen Darstellungen der Figur 1 werden nachstehend gemeinsam beschrieben. Es ist eine erfindungsgemäße gebaute Nockenwelle 11 zu erkennen, die im wesentlichen aus einer Rohrwelle 12 und darauf aufgeschobenen Paaren von Nocken 14 besteht. Diese sind jeweils paarweise in verschienen Winkellagen auf der Rohrwelle 12 festgelegt. Hierzu ist die Rohrwelle 12 in jeweils den Nocken 14 zugeordneten ersten Längsabschnitten 13 jeweils durch Kaltverformung radial aufgeweitet, so daß die Nocken 14 auf axial begrenzten Querschnittserweiterungen der Rohrwelle 12 im Preßsitz festsitzen, die im vorliegenden Zeichnungsmaßstab nicht erkennbar sind. Am ersten Ende ist in die Rohrwelle 12 ein Stopfen 16 mit einem Bund 17 eingesetzt, in dem eine Kerbe 18 ausgeführt ist, die unter anderem einer winkelgenaueren Fixierung eines Antriebsritzels dienen kann. Auf den Stopfen 16 kann ein solches Antriebsritzel zum Antrieb der Nockenwelle 11 aufgesetzt werden. Am zweiten Ende ist auf die Rohrwelle 12 eine Hülse 19 aufgeschoben und zusätzlich ein Stopfen 20 eingesteckt, wobei die Hülse 19 als Lager dienen kann. Jeweils zwischen zwei Paaren von Nocken 14 sowie zwischen den axial äußeren Nocken und den Stopfen 15, 19 sind an der Rohrwelle 12 jeweils zweite Längsabschnitte 21 der Nockenwelle 11 markiert, in denen Eindellungen 22 ausgebildet sind. Diese Eindellungen 22 entsprechen etwa halbzylindrischen Durchdringungen, deren Achsen die Längsachse 23 der Nockenwelle 11 senkrecht kreuzen. Im Gegensatz zu den Nocken 14 haben die Eindellungen 22 übereinstimmende Orientierung bezüglich der Umfangslage, wobei die jeweiligen nicht dargestellten Achsen der halbzylindrischen Durchdringungen senkrecht zur Zeichnungsebene liegen. Alle Übergänge an den Eindellungen 22 weisen sowohl im Längsschnitt Rundungen 24, 25 als auch im Querschnitt Rundungen 26, 27 auf, sind also nicht scharfkantig. Die Rundungen 24, 25 liegen in ausreichendem Abstand von den nächsten Nocken 14. Die Eindellungen 22 ermöglichen es, Schrauben und Schraubwerkzeuge mit senkrecht zur Zeichnungsebene liegende Achse in sehr großen Nähe an die Längsachse 23 der Nockenwelle 11 heranzubringen. Dies ist zu Montage eines Zylinderkopfes bei bereits im Zylinderkopf montierter Nockenwelle in bestimmten Motorentypen erforderlich. An dem linken Paar Nocken 14 sind innenliegende Bunde 29, 30 erkennbar, die zur Axiallagerung der Nockenwelle 11 im Zylinderkopf und zur Axialfixierung bei der Herstellung der Eindellungen dienen.

Die Figuren 2 bis 4 werden in ihren übereinstimmenden Einzelheiten zunächst mit allen Darstellungen gemeinsam beschrieben. Die unterschiedlichen Einzelheiten werden daran anschließend erläutert. Es ist jeweils eine Spannvorrichtung 31 erkennbar, in der eine Nockenwelle 11 eingespannt ist. Die Vorrichtung umfaßt einen Tisch oder Schlitten 32, der eine Mehrzahl von fünf axial zueinander feststehenden unteren Stützlagern 33 und eine Mehrzahl von sechs axial zueinander feststehenden oberen Stützlagern 34 umfaßt. Die unteren Stützlager und die oberen Stützlager sind jeweils axial gegeneinander versetzt, also im wesentlichen symmetrisch zueinander auf Lücke gesetzt. Die unteren Stützlager 33 unterstützen jeweils die zweiten Längsabschnitte, denen die Eindellungen 22 angebracht werden sollen. Die oberen Stützlager 34 spannen jeweils die Nockenwelle 11 zwischen zwei Nocken 14 eines Paares sowie an den Enden der Rohrwelle 12. Die oberen Stützlager sind jeweils wegschwenkbar, wie im Querschnitt der Figuren 2 und 3 zu erkennen ist, wobei das wegschwenkbare Stützlager einen in einem ersten Bock 35 gelagerten Schwenkzapfen 36 und eine in einem zweiten Bock 37 gelagerte Verschraubung 38 aufweist. Unter dem fünften oberen Stützlager 34₅ (von links) befindet sich zusätzlich ein Fixierbock 39, auf dem die Nockenwelle 11 mittels der Bunde 29, 30 axial genau positioniert werden kann. Nicht erkennbar sind Fixiermittel, die mit zumindest einem Nocken zusammenwirken und die die Winkellage der Nockenwelle genau positioniert festlegen. Über dem letzen unteren Stützlager 33₅ (von links) ist ein Umformstempel 41 gezeigt, der in den Figuren 2 und 3 in der Darstellung a in nach unten vorgeschobener Position und in der Darstellung b in einer nach oben zurückgezogenen Situation gezeigt ist. In Figur 4 ist eines der unteren Stützlager 33 im Querschnitt gezeigt. In den hier erläuterten Ausführungen bildet der Umformstempel 41 die obere Elektrode und die unteren Stützlager 33 die zweiten Elektroden, deren halbschalenförmige Oberflächen insgesamt größer sind als die mit der Rohrwelle 12 in Kontakt kommende Oberfläche des Umformstempels 41. Damit ist die Stromdichte am Umformstempel sehr viel höher an den unteren Stützlagern. Der Stromfluß erfolgt quer zur Rohrachse zum unteren Stützlager 33₅, aber auch längs der Rohrachse zu den weiteren Stützlager 33₁ - bis 33₄.

Die hier gezeigten Vorrichtungen können bei feststehendem Schlitten 32 über einen einzelnen längs der Nockenwelle verfahrbaren Umformstempel 41 verfügen, der die einzelnen Umformschritte nacheinander vornimmt. Alternativ kann bei diesen Vorrichtungen bei feststehendem Umformstempel 41 der Schlitten 32 längs der Rohrachse für die einzelnen Umformschritte verfahren werden.

In den Figuren 2 und 3 sind die Stützlager 33, 34 alle auf die Längsachse 23 der Nockenwelle 11 ausgerichtet. In der Ausführung nach Figur 2 sind hierbei sämtliche unteren Stützlager 39 gegenüber dem Schlitten 32 fixiert. Beim Erkalten der Rohrwelle kann es zu einem Schrumpfen der warmumgeformten Eindellungen kommen, so daß das Rohr tendenziell an jeder Eindellung eine Biegung um die Eindellung herum in der Ebene der Zeichnung erfährt, deren Biegungsmittelpunkt über der Rohrwelle liegt.

In der Ausführung nach Figur 3 sind die unteren Stützlager 33 im Längsschnitt mit einer dem Umformstempel 41 entgegengesetzten Außenkrümmung 28 versehen und wie durch einzelne Pfeile 42 angedeutet, einzeln während des Umformens radial zur Rohrachse entgegengesetzt zum Umformstempel 41 hin geringfügig verfahrbar, ohne daß dies zeichnerisch weiter ausgeführt wäre. Hierdurch kann während der Warmumformung der Rohrwelle an jeder Eindellung eine Biegung in der Zeichnungsebene entgegengesetzt zum Kraftangriff des Umformstempels aufgezwungen werden, deren Biegungsmittelpunkt unter der Rohrwelle liegt. Hiermit wird erreicht, daß beim anschließenden Erkalten und Schrumpfen der warmumgeformten Eindellungen sich das Rohr wieder selbsttätig richtet und anschließend die Rohrachse wieder fluchtet.

In der Ausführung der Figur 4 ist der Umformstempel nicht dargestellt, ist jedoch in genau gleicher Weise wie in Figuren 2 und 3 ausgeführt und funktionierend anzunehmen. In dieser Ausführungen sind die Mitten der oberen Stützlager und unteren Stützlage nicht fluchtend zueinander und zur Längsachse der Nockenwelle, sondern liegen insgesamt mit ihren Mitten 43 auf einer gekrümmten Mittellinie 42, die einen in der Bildebene liegenden nach oben weisenden Kreisbogen bildet. Der Effekt ist auch hier, daß bei der Warmumformung der Rohrwelle jeweils an der Umformstelle eine Biegung aufgeprägt wird, die in der Zeichnungsebene liegt und entgegen dem Kraftangriff des Umformstempels orientiert ist, wobei der Biegungsmittelpunkt unter der Rohrwelle liegt, so daß beim anschließenden Erkalten der warmumgeformten Eindellung die Rohrachse durch die Schrumpfung im Bereich der Eindellung wieder selbsttätig gerichtet wird.

In Figur 5 ist nur ein Teil einer Vorrichtung nach den vorgenannten Figuren im Bereich des Umformstempels in einer abgewandelten Ausführung dargestellt. Hierbei sind der Umformstempel 41' und das zugeordnete untere Stützlager 33' aus nicht leitendem Werkstoff, während jeweils axial zu beiden Seiten der beiden vorgenannten Teile teilbare Ringelektroden 44, 45 vorgesehen sind, die gegeneinander isoliert, jedoch zum einem mit dem positiven Pol einer Spannungsquelle und zum anderen mit dem negativen Pol einer Spannungsquelle verbunden werden können. Hierdurch findet ein Stromfluß in Richtung der Rohrwelle statt, der sich axial eng auf einen Bereich zwischen zwei Nocken begrenzen läßt. Dabei ist der Umformstempel 41' nicht als Elektrode geschaltet, was sich auf seine Haltbarkeit vorteilhaft auswirkt. Auch wenn dies zeichnerisch hier nicht plausibel ist, kann auch in dieser Ausgestaltung das untere Stützlager 33' entgegen dem Umformstempel 41' radial zur Rohrachse beweglich ausgestaltet sein.

Die beiden Darstellungen der Figur 6 werden nachfolgend gemeinsam beschrieben. In Figur 6 ist eine Spannvorrichtung 31 erkennbar, in der eine Nockenwelle 11 eingespannt ist. Die Vorrichtung umfaßt einen Tisch 32, der eine Mehrzahl von fünf axial zueinander feststehenden unteren Stützlagern 33 und vier Paare von axial zueinander feststehenden oberen und unteren Stützlagern 34',33' umfaßt. Die unteren Stützlager 33 und die Paare von oberen und unteren Stützlagern 34',33' sind axial abwechselnd angeordnet. Die unteren Stützlager 33 unterstützen jeweils die zweiten Längsabschnitte, in denen die Eindellungen 22 angebracht werden sollen. Die Paare von oberen und unteren Stützlagern 34', 33' spannen jeweils die Nockenwelle 11 zwischen zwei Nocken 14 eines Paares von Nocken ein. Die oberen Stützlager 34' sind in oberen Stellzylindern 53 und die unteren Stützlager 33' in unteren Stellzylindern 53' gehalten. Oberhalb der unteren Stützlager 33 sind drei von insgesamt fünf Umformstempeln 41 gezeigt, von denen in der Darstellung a) der rechts gezeigte in einer nach unten vorgeschobenen Position und die beiden weiteren in einer nach oben zurückgezogenen Position gezeigt sind. Die Umformstempel 41 sind über Halterungen 51 in Vorschubzylindern 52 gehalten. Jeweils benachbart zu den Umformstempeln 41 und den unteren Stützlagern 33 sind Paare von oberen Elektrodenhaltern 46, 47 und Paare von unteren Elektrodenhaltern 48, 49 angeordnet, in denen Elektroden mit halbschalenförmigen Oberflächen eingesetzt sind, die mit der Nockenwelle in Kontakt sind. Die oberen Elektrodenhalter sind in Führungen 54 und mittels elastischen Elementen 55 in einer Konsole 56 gehalten. Axial verstellbare Zapfen 61, 62 greifen in die Enden der Nockenwelle 11 ein und legen deren axiale Position fest. In Darstellung b) ist erkennbar, daß die Elektrodenhalter 46, 47, 48, 49 über Stromkabel 57, 58 mit einem Trafo 59 verbunden sind.

### Bezugszeichenliste

- 11: Nockenwelle
- 12: Rohrwelle
- 13: erster Längsabschnitt
- 14: Nocken
- 15: Durchgangsöffnung
- 16: Stopfen
- 17: Flansch
- 18: Kerbe
- 19: Hülse
- 20: Stopfen
- 21: zweiter Längsabschnitt
- 22: Eindellung
- 23: Längsachse
- 24: Rundung
- 25: Rundung
- 26: Rundung
- 27: Rundung
- 28: Außenkrümmung
- 29: Bund
- 30: Bund
- 31: Vorrichtung
- 32: Schlitten
- 33: unteres Stützlager
- 34: oberes Stützlager
- 35: Bock
- 36: Zapfen
- 37: Bock
- 38: Verspannung
- 39: Bock
- 40: Fixieraufnahme
- 41: Umformstempel
- 42: Mittellinie
- 43: Mitte Stützlager
- 44: Ringelektrode
- 45: Ringelektrode
- 46: Elektrodenhalter
- 47: Elektrodenhalter
- 48: Elektrodenhalter
- 49: Elektrodenhalter
- 50:
- 51: Stempelhalter
- 52: Vorschubzylinder
- 53: Stellzylinder
- 54: Führung
- 55: Lagerung
- 56: Konsole
- 57: Kabel
- 58: Kabel
- 59: Trafo
- 60:
- 61: Zapfen
- 62: Zapfen

## Patentansprüche

1. Gebaute Nockenwelle (11), bestehend aus einer Rohrwelle (12) und einer Mehrzahl von mit je einer Durchgangsöffnung (15) versehenen Nocken (14), die auf die Rohrwelle (12) aufgeschoben und mit Abständen zueinander auf dieser festgelegt sind,
**dadurch gekennzeichnet,**
**daß** die Rohrwelle (12) zwischen den Nocken (14) nach innen warmverformte seitliche Eindellungen (22) aufweist.

2. Nockenwelle nach Anspruch 1,
**dadurch gekennzeichnet,**
**daß** an den Eindellungen (22) diese säumende Aufwerfungen ausgebildet sind, die den Außendurchmesser der Rohrwelle (12) über den Querschnitt der Durchgangsöffnungen (15) der Nocken (14) hinaus vergrößern.

3. Nockenwelle nach einem der Ansprüche 1 oder 2,
**dadurch gekennzeichnet,**
**daß** die Rohrwelle (12) jeweils im Bereich der Nocken (14) kaltverformte umfängliche Querschnittsvergrößerungen zur Festlegung der Nocken (14) hat.

4. Nockenwelle nach einem der Ansprüche 1 bis 3,
**dadurch gekennzeichnet,**
**daß** die Querschnittsvergrößerungen mit glatten zylindrischen Durchgangsöffnungen (15) der Nocken (14) zusammenwirken, konzentrisch zur Rohrwelle (12) sind und Preßsitze mit den Nocken (14) bilden.

5. Nockenwelle nach Anspruch 4,
**dadurch gekennzeichnet,**
**daß** die Querschnittsvergrößerungen jeweils zumindest über die axiale Länge einer Nocke (14) reichen.

6. Nockenwelle nach Anspruch 1,
**dadurch gekennzeichnet,**
**daß** die Umgebungsbereiche der Eindellungen (22) den ursprünglichen Außendurchmesser der Rohrwelle (12) nicht wesentlich überschreiten.

7. Nockenwelle nach Anspruch 6,
**dadurch gekennzeichnet,**
**daß** die Rohrwelle (12) jeweils im Bereich der Nocken (14) den Querschnitt vergrößernde Oberflächenaufwerfungen zur axialen Festlegung der Nocken (14) hat.

8. Nockenwelle nach einem der Ansprüche 1 bis 7,
**dadurch gekennzeichnet,**
**daß** die seitlichen Eindellungen (22) quer zum Verlauf der Rohrwelle (12) verlaufen.

9. Nockenwelle nach einem der Ansprüche 1 bis 8,
**dadurch gekennzeichnet,**
**daß** die Eindellungen (22) etwa halbzylindrischen Durchdringungen des Rohrkörpers entsprechen.

10. Nockenwelle nach einem der Ansprüche 1 bis 9,
**dadurch gekennzeichnet,**
**daß** die Eindellungen (22) an der Rohrinnenseite etwa bis zur Längsachse (23) reichen.

11. Nockenwelle nach einem der Ansprüche 1 bis 10,
**dadurch gekennzeichnet,**
**daß** die Eindellungen (22) bezüglich ihrer Umfangslage übereinstimmende Orientierung haben.

12. Verfahren zur Herstellung einer gebauten Nockenwelle (11), bestehend aus einer Rohrwelle (12) und einer Mehrzahl von mit je einer Durchgangsöffnung (15) versehenen Nocken (14), die auf die Rohrwelle (12) aufgeschoben und in Abständen zueinander auf dieser festgelegt sind,
**dadurch gekennzeichnet,**
**daß** die Rohrwelle (12) zwischen den Nocken (14) örtlich erwärmt und mittels Warmverformung mit seitlichen Eindellungen (22) versehen wird.

13. Verfahren nach Anspruch 12,
**dadurch gekennzeichnet,**
**daß** die Warmverformung an der nichteingespannten Rohrwelle (12) erfolgt, wobei an den Eindellungen (22) diese säumende Aufwerfungen ausgebildet werden, die den Außendurchmesser der Rohrwelle (12) über den Querschnitt der Durchgangsöffnungen (15) der Nocken (14) hinaus vergrößern.

14. Verfahren nach einem der Ansprüche 12 oder 13,
**dadurch gekennzeichnet,**
**daß** die Rohrwelle (12) bei aufgeschobenen Nocken (14) vor der Herstellung der Eindellungen (22) im Bereich der Nocken (14) unter Bildung von Querschnittsvergrößerungen radial nach außen kaltverformt wird.

15. Verfahren nach Anspruch 14,
**dadurch gekennzeichnet,**
**daß** die Querschnittsvergrößerungen, insbesondere sequentiell, durch Aufgabe von hydraulischem Innendruck auf die Rohrwelle (12) gebildet werden, um die Preßsitze mit den Nocken (14) zu bilden.

16. Verfahren nach Anspruch 12,
**dadurch gekennzeichnet,**
**daß** die Warmverformung am in eine Matrize eingespannten Rohrkörper erfolgt, wobei die Umgebungsbereiche der Eindellungen (22) so in der Matrize eingespannt sind, daß sie den ursprünglichen Außendurchmesser der Rohrwelle (12) nicht wesentlich überschreiten können.

17. Verfahren nach einem der Ansprüche 12 oder 16,
**dadurch gekennzeichnet,**
**daß** die Nocken (14) nach dem Herstellen der Eindellungen (22) an der Rohrwelle (12) auf diese aufgeschoben und auf dieser festgelegt werden.

18. Verfahren nach einem der Ansprüche 12 bis 17,
**dadurch gekennzeichnet,**
**daß** die Eindellungen (22), insbesondere sequentiell, durch im wesentlichen radial zur Längsachse (23) gerichtete örtliche mechanische Krafteinleitung an der erwärmten Rohrwelle (12) gebildet werden.

19. Verfahren nach Anspruch 18,
**dadurch gekennzeichnet,**
**daß** während der örtlichen mechanischen Krafteinleitung ein Biegemoment um eine senkrecht zur Kraftrichtung liegende Achse in die Rohrwelle (12) eingeleitet wird, um eine Biegung der Rohrwelle (12) zu erzeugen, deren Biegungsmittelpunkt auf der Gegenseite zur örtlichen mechanischen Krafteinleitung liegt.

20. Verfahren nach Anspruch 19,
**dadurch gekennzeichnet,**
**daß** die Biegung der örtlich erwärmten Rohrwelle (12) so bemessen wird, daß die Längsachse (23) der Rohrwelle (12) nach Erkalten der Rohrwelle (12) wieder fluchtet.

21. Verfahren nach einem der Ansprüche 12 bis 20,
**dadurch gekennzeichnet,**
**daß** die Rohrwelle (12) jeweils vor Erzeugung einer Eindellung (22) jeweils örtlich begrenzt durch Stromfluß über die Rohrwelle (12) im Wege einer elektrischen Widerstandsheizung erwärmt wird.

22. Verfahren nach Anspruch 21,
**dadurch gekennzeichnet,**
**daß** ein Stromfluß in der Rohrwelle (12) jeweils örtlich begrenzt zwischen zumindest zwei sich gegenüberliegend an der Rohrwelle (12) angelegten Elektroden im wesentlichen quer zur Längsachse erfolgt, wobei eine der Elektroden zur mechanischen Krafteinleitung dient.

23. Verfahren nach Anspruch 21,
**dadurch gekennzeichnet,**
**daß** ein Stromfluß in der Rohrwelle (12) jeweils örtlich begrenzt zwischen zwei mit axialem Abstand voneinander an der Rohrwelle (12) angelegten Elektroden im wesentlichen längs der Längsachse erfolgt, wobei die Elektroden bevorzugt von der Krafteinleitung freigehalten werden.

24. Verfahren nach einem der Ansprüche 12 bis 23,
**dadurch gekennzeichnet,**
**daß** bei der Erwärmung der für die Eindellungen (22) vorgesehenen Längsabschnitte (21) die die Nocken (14) tragenden ersten Längsabschnitte (13) durch Kühlung auf einer Temperatur gehalten werden, die Gefüge- oder Spannungsänderungen im Material der Rohrwelle (12) in diesen letzteren Längsabschnitten ausschließt.

25. Verfahren nach einem der Ansprüche 12 bis 24,
**dadurch gekennzeichnet,**
**daß** alle für die Ausbildung der Eindellungen (22) bestimmten Längsabschnitte (21) in einer Aufspannung der Nockenwelle (11) umgeformt werden.

26. Vorrichtung zum Herstellen von seitlichen Eindellungen an einer gebauten Nockenwelle (11) bestehend aus einer Rohrwelle (12) und einer Mehrzahl von mit je einer Durchgangsöffnung (15) versehenen Nocken (14), die auf die Rohrwelle (12) aufgeschoben und mit Abständen zueinander auf dieser festgelegt sind,
mit einer Spannvorrichtung (31) für die Nockenwelle (11),
**gekennzeichnet durch**
- zumindest eine Heizvorrichtung, die eine örtliche Erwärmung von einzelnen Längsabschnitten (21) zwischen den Nocken (14) ermöglicht, und
- zumindest einen Umformstempel (41) zur radialen örtlichen mechanischen Krafteinleitung in den erwärmten Rohrkörper für eine Warmumformung zwischen den Nocken (14).

27. Vorrichtung nach Anspruch 26,
**dadurch gekennzeichnet,**
**daß** die Spannvorrichtung mehrere untere Stützlagerschalen (33) und mehrere obere Stützlagerschalen (34) umfaßt und eine Axialfixiervorrichtung und eine
Drehwinkelfixiervorrichtung aufweist.

28. Vorrichtung nach einem der Ansprüche 26 oder 27,
**dadurch gekennzeichnet,**
**daß** der zumindest eine Umformstempel (41) zur Rohrwelle (12) hin einen etwa halbzylindrischen Querschnitt mit die Längsachse (23) senkrecht kreuzender Achse hat.

29. Vorrichtung nach einem der Ansprüche 26 bis 28,
**dadurch gekennzeichnet,**
**daß** die Heizvorrichtung eine Widerstandsheizvorrichtung ist, bei der Elektroden am Rohrkörper angelegt sind und ein Stromfluß über die Rohrwelle (12) erfolgt.

30. Vorrichtung nach Anspruch 29,
**dadurch gekennzeichnet,**
**daß** eine erste Elektrode vom zumindest einen Umformstempel (41) und zweite Elektroden von den unteren Stützlagerschalen (33) gebildet werden.

31. Vorrichtung nach Anspruch 29,
**dadurch gekennzeichnet,**
**daß** jeweils eine erste Elektrode (44) axial auf einer Seite des zumindest einen Umformstempels (41') und eine jeweils zweite Elektrode (45) axial auf der anderen Seite des zumindest einen Umformstempels (41') angeordnet ist.

32. Vorrichtung nach Anspruch 31,
**dadurch gekennzeichnet,**
**daß** die Elektroden (44, 45) Ringelektroden sind.

33. Vorrichtung nach einem der Ansprüche 26 bis 32,
**dadurch gekennzeichnet,**
**daß** die unteren Stützlagerschalen (33') in einem Längsschnitt durch die Mittellinie (42) der Spannvorrichtung (31), definiert durch die Mitten (43) der Stützlagerschalen (33, 34), eine zum Umformstempel (41) hin weisende Außenkrümmung (28) aufweisen.

34. Vorrichtung nach einem der Ansprüche 26 bis 33,
**dadurch gekennzeichnet,**
**daß** untere Stützlagerschalen (33) und obere Stützlagerschalen (34) jeweils abwechselnd mit axialem Abstand zueinander angeordnet sind.

35. Vorrichtung nach Anspruch 34,
**dadurch gekennzeichnet,**
**daß** die unteren Stützlagerschalen (33') relativ zu zwei benachbarten oberen Stützlagern (34) in Richtung zum Umformstempel (41) einzeln zur Längsachse der Spannvorrichtung (31) hin verschiebbar sind.

36. Vorrichtung nach einem der Ansprüche 26 bis 34,
**dadurch gekennzeichnet,**
**daß** die Mittellinie (42) der Spannvorrichtung (31), definiert durch die Mitten (43) der Stützlagerschalen (33, 34), eine Biegelinie bildet, die mit der Vorschubachse des Umformstempels (41) eine Ebene aufspannt und deren Außenbiegung zum Umformstempel hin weist.

## Claims

1. An assembled camshaft (11) consisting of a tubular shaft (12) and a plurality of cams (14) which are each provided with a through-aperture and which are slid on to the tubular shaft (12) and secured thereto at distances from one another,
**characterised in**
**that**, between the cams (14), the tubular shaft (12) comprises inwardly hot-formed lateral indentations (22).

2. A camshaft according to claim 1,
**characterised in**
**that** at the indentations (22), there are formed projections which surround said indentations (22) and which increase the outer diameter of the tubular shaft (12) beyond the cross-section of the through-apertures (15) of the cams (14).

3. A camshaft according to any one of claims 1 or 2,
**characterised in**
**that** in the region of the cams (14), the tubular shaft (12) comprises cold-formed circumferential cross-sectional enlargements for securing the cams (14).

4. A camshaft according to claims 1 to 3,
**characterised in**
**that** the cross-sectional enlargements cooperate with smooth cylindrical through-apertures (15) of the cams (14), that they extend concentrically relative to the tubular shaft (12) and form press-fits together with the cams (14).

5. A camshaft according to claim 4,
**characterised in**
**that** the cross-sectional enlargements each extend at least along the axial length of a cam (14).

6. A camshaft according to claim 1,
**characterised in**
**that** the regions surrounding the indentations (22) do not substantially exceed the original outer diameter of the tubular shaft (12).

7. A camshaft according to claim 6,
**characterised in**
**that**, in the region of the cams (14), the tubular shaft (12) comprises surface projections for securing the cams (14), which surface projections increase the cross-section.

8. A camshaft according to any one of claims 1 to 7,
**characterised in**
**that** the lateral indentations (22) extend transversely to the length of the tubular shaft (12).

9. A camshaft according to any one of claims 1 to 8,
**characterised in**
**that** the indentations (22) approximately correspond to semi-cylindrical penetrations of the tubular member.

10. A camshaft according to any one of claims 1 to 9,
**characterised in**
**that** the indentations (22) at the inner face of the tube approximately extend as far as the longitudinal axis (23).

11. A camshaft according to any one of claims 1 to 10,
**characterised in**
**that**, in respect of their circumferential position, the indentations (22) are all orientated in the same way.

12. A process of producing an assembled camshaft (11) consisting of a tubular shaft (12) and a plurality of cams (14) which are each provided with a through-aperture (15) and which are slid on to the tubular shaft (12) and secured thereto at distances from one another,
**characterised in**
**that** the tubular shaft (12) is locally heated between the cams (14) and provided with lateral indentations (22) by being hot-formed.

13. A process according to claim 12,
**characterised in**
**that** hot-forming takes place at the tubular member which is not clamped in, wherein at the indentations (22) there are formed projections which surround said indentations (22) and which increase the outer diameter of the tubular shaft (12) beyond the cross-section of the through-apertures (15) of the cams (14).

14. A process according to any one of claims 12 or 13,
**characterised in**
**that**, with the cams (14) already slid on and prior to the production of the indentations (22), the tubular shaft (12), in the region of the cams (14), is radially outwardly cold-formed, with cross-sectional enlargements being formed.

15. A process according to claim 14,
**characterised in**
**that** the cross-sectional enlargements, more particularly sequentially, are formed by applying a hydraulic internal pressure to the tubular shaft (12) in order to form press-fits with the cams (14).

16. A process according to claim 12,
**characterised in**
**that** hot forming takes place at the tubular member clamped into a die, wherein the regions surrounding the indentations (22) are clamped into the die in such a way that they cannot substantially exceed the original outer diameter of the tubular shaft (12).

17. A process according to any one of claims 12 or 16,
**characterised in**
**that**, after the indentations (22) have been produced at the tubular shaft (22), the cams (14) are slid on to the tubular shaft (22) and secured thereto.

18. A process according to any one of claims 12 to 17,
**characterised in**
**that** the indentations (22), more particularly sequentially, are formed by local mechanical force being introduced at the heated tubular member, which force is directed substantially in the radial direction relative to the longitudinal axis (23).

19. A process according to claim 18,
**characterised in**
**that** during the local introduction of force, there is introduced a bending moment into the tubular shaft (22) around an axis positioned perpendicularly relative to the direction of force application in order to cause a bend in the tubular shaft (12) wherein the centre of the bend is positioned on the side opposed to the introduction of the local mechanical force.

20. A process according to claim 19,
**characterised in**
**that** the bend of the locally heated tubular shaft (22) is dimensioned to be such that the longitudinal axis (23) of the tubular shaft (12) is again aligned after the tubular shaft (12) has been cooled down.

21. A process according to any one of claims 12 to 20,
**characterised in**
**that**, prior to the production of an indentations (22), the tubular shaft (22), in a locally delimited region, is heated by current flowing over the tubular shaft (12) in the form of electric resistance heating.

22. A process according to claim 21,
**characterised in**
**that** a flow of current in the tubular shaft (12) is locally delimited between at least two opposed electrodes at the tubular shaft (12) and takes place substantially transversely to the longitudinal axis, wherein one of the electrodes is used for introducing mechanical force.

23. A process according to claim 21,
**characterised in**
**that** a flow of current in the tubular shaft (12) is locally limited between two electrodes arranged at the tubular shaft (12) at an axial distance from one another and takes place substantially longitudinally relative to the longitudinal axis, wherein the electrodes preferably do not participate in the introduction of force.

24. A process according to any one of claims 12 to 23,
**characterised in**
**that** while the longitudinal portions (21) provided for producing the indentations (22) are being heated, the first longitudinal portions (13) carrying the cams (14), by being cooled, are held at a temperature which excludes changes in structure or stress in the material of the tubular shaft (12) in said latter longitudinal portions.

25. A process according to any one of claims 12 to 24,
**characterised in**
**that** all longitudinal portions (21) provided for forming the indentations (22) are deformed in one common situation of the camshaft (11).

26. A device for producing lateral indentations in an assembled camshaft (11) consisting of a tubular shaft (12) and a plurality of cams (14) which are each provided with a through-aperture (15) and which are slid on to the tubular shaft (12) and secured thereto at distances from one another,
comprising a clamping device (31) for the camshaft (11),
**characterised by**
- at least one heating device which permits local heating of individual longitudinal portions (21) between the cams (14), and
- at least one forming punch (41) for radially locally introducing a mechanical force into the heated tubular member for carrying out a hot-forming operation between the cams (14).

27. A device according to claim 26,
**characterised in**
**that** the clamping device comprises several lower supporting bearing shells (33) and several upper supporting bearing shells (34) and an axial fixing device and a fixing device for angles of rotation.

28. A device according to any one of claims 26 or 27,
**characterised in**
**that** the at least one forming punch (41), towards the tubular shaft (12), comprises an approximately semi-cylindrical cross-section whose axis intersects the longitudinal axis (23) perpendicularly.

29. A device according to any one of claims 26 to 28,
**characterised in**
**that** the heating device is a resistance heating device wherein electrodes are positioned at the tubular member and wherein current flows via the tubular shaft (12).

30. A device according to claim 29,
**characterised in**
**that** a first electrode respectively is formed by the at least one forming punch (41) and that a second electrode respectively is formed by the lower supporting bearing shells (33).

31. A device according to claim 29,
**characterised in**
**that** a first electrode (44) respectively is axially arranged on one side of the at least one forming punch (41') and a second electrode (45) respectively is axially arranged on the other side of the at least one forming punch (41').

32. A device according to claim 31,
**characterised in**
**that** the electrodes (44, 45) are annular electrodes.

33. A device according to any one of claims 26 to 32,
**characterised in**
**that**, in a longitudinal section through the centre line (42) of the clamping device (31) defined by the centres (43) of the supporting bearing shells (33, 34), the lower supporting bearing shells (33') comprise an external curvature (28) which points towards the forming punch (41).

34. A device according to any one of claims 26 to 33,
**characterised in**
**that** lower supporting bearing shells (33) and upper supporting bearing shells (34) are alternately arranged so as to be axially spaced relative to one another.

35. A device according to claim 34,
**characterised in**
**that**, relative to two adjoining upper supporting bearings (34), the lower supporting bearing shells (33') are individually displaceable relative to the longitudinal axis of the clamping device (31) towards the forming punch (41).

36. A device according to any one of claims 26 to 24,
**characterised in**
**that** the centre line (42) of the clamping device (31), defined by the centres (43) of the supporting bearing shells (33, 34), forms a bent line which, together with the axis of feed of the forming punch (41), defines a plane and whose outer curvature points towards the forming punch.

## Revendications

1. Arbre à cames assemblé (11) constitué d'un arbre tubulaire (12) et d'une pluralité de cames (14) qui sont pourvues chacune d'une ouverture de passage (15), sont engagées sur l'arbre tubulaire (12) et sont immobilisées sur celui-ci en étant espacées les unes par rapport aux autres,
**caractérisé en ce que** l'arbre tubulaire (12) présente entre les cames (14), des bossages en creux (22) latéraux, obtenus par déformation à chaud vers l'intérieur.

2. Arbre à cames selon la revendication 1,
**caractérisé en ce qu'**au niveau des bossages en creux (22) sont réalisés, en bordant ceux-ci, des évasements qui augmentent le diamètre extérieur de l'arbre tubulaire (12) au-delà de la section transversale des ouvertures de passage (15) des cames (14).

3. Arbre à cames selon l'une des revendications 1 ou 2,
**caractérisé en ce que** l'arbre tubulaire (12) possède respectivement dans la zone des cames (14), des agrandissements périphériques de section transversale obtenues par déformation à froid, pour l'immobilisation des cames (14).

4. Arbre à cames selon l'une des revendications 1 à 3,
**caractérisé en ce que** les agrandissements de section transversale interagissent avec des ouvertures de passage (15) lisses et cylindriques des cames (14), sont concentriques à l'arbre tubulaire (12), et forment des portées à ajustement serré avec les cames (14).

5. Arbre à cames selon la revendication 4,
**caractérisé en ce que** les agrandissements de section transversale s'étendent chacun sur au moins la longueur axiale d'une came (14).

6. Arbre à cames selon la revendication 1,
**caractérisé en ce que** les zones périphériques des bossages en creux (22) ne dépassent pas sensiblement le diamètre extérieur initial de l'arbre tubulaire (12).

7. Arbre à cames selon la revendication 6,
**caractérisé en ce que** l'arbre tubulaire (12) possède respectivement dans la zone des cames (14), des évasements de surface agrandissant la section transversale pour l'immobilisation ou la fixation axiale des cames (14).

8. Arbre à cames selon l'une des revendications 1 à 7,
**caractérisé en ce que** les bossages en creux (22) s'étendent transversalement à l'étendue de l'arbre tubulaire (12).

9. Arbre à cames selon l'une des revendications 1 à 8,
**caractérisé en ce que** les bossages en creux (22) correspondent à des traversées environ demi-cylindriques du corps tubulaire.

10. Arbre à cames selon l'une des revendications 1 à 9,
**caractérisé en ce que** les bossages en creux (22) s'étendent sur le côté intérieur du tube jusqu'à environ l'axe longitudinal (23).

11. Arbre à cames selon l'une des revendications 1 à 10,
**caractérisé en ce que** les bossages en creux (22) présentent, en ce qui concerne leur position périphérique, une orientation coïncidente.

12. Procédé de fabrication d'un arbre à cames (11) assemblé, constitué d'un arbre tubulaire (12) et d'une pluralité de cames (14) qui sont pourvues chacune d'une ouverture de passage (15), sont engagées sur l'arbre tubulaire (12) et sont immobilisées sur celui-ci en étant espacées les unes par rapport aux autres,
**caractérisé en ce que** l'arbre tubulaire (12) est échauffé localement entre les cames (14) et est muni de bossages en creux (22) latéraux, par déformation à chaud.

13. Procédé selon la revendication 12,
**caractérisé en ce que** la déformation à chaud s'effectue sur l'arbre tubulaire (12) non enserré, des évasements, qui augmentent le diamètre extérieur de l'arbre tubulaire (12) au-delà de la section transversale des ouvertures de passage (15) des cames (14), étant réalisés au niveau des bossages en creux (22) en bordant ceux-ci.

14. Procédé selon la revendication 12 ou 13,
**caractérisé en ce que** l'arbre tubulaire (12), lorsque les cames (14) y sont emmanchées, est déformé à froid radialement vers l'extérieur dans la zone des cames (14), en formant des agrandissements de section transversale.

15. Procédé selon la revendication 14,
**caractérisé en ce que** les agrandissements de section transversale, sont formées notamment de manière séquentielle, par l'application de pression intérieure hydraulique à l'arbre tubulaire (12), en vue de former les portées à ajustement serré avec les cames (14).

16. Procédé selon la revendication 12,
**caractérisé en ce que** la déformation à chaud s'effectue sur un corps tubulaire enserré dans une matrice, les zones périphériques des bossages en creux (22) étant enserrées dans la matrice de manière telle qu'elles ne puissent pas dépasser sensiblement le diamètre extérieur initial de l'arbre tubulaire (12).

17. Procédé selon l'une des revendications 12 ou 16,
**caractérisé en ce que** les cames (14), après la réalisation des bossages en creux (22) sur l'arbre tubulaire (12), sont engagées sur celui-ci et y sont immobilisées ou fixées.

18. Procédé selon l'une des revendications 12 à 17,
**caractérisé en ce que** les bossages en creux (22) sont formés, notamment de manière séquentielle, par l'application localisée, sur l'arbre tubulaire (12) échauffé, de force mécanique orientée sensiblement de manière radiale par rapport à l'axe longitudinal (23).

19. Procédé selon la revendication 18,
**caractérisé en ce que** pendant l'application localisée de force mécanique, un moment de flexion est appliqué à l'arbre tubulaire (12) autour d'un axe perpendiculaire à la direction de la force, en vue d'engendrer une flexion de l'arbre tubulaire (12) dont le centre de flexion se situe sur le côté opposé à l'application localisée de force mécanique.

20. Procédé selon la revendication 19,
**caractérisé en ce que** la flexion de l'arbre tubulaire (12) échauffé localement est dimensionnée de manière telle que l'axe longitudinal (23) de l'arbre tubulaire (12) s'étende à nouveau en ligne droite après refroidissement de l'arbre tubulaire (12).

21. Procédé selon l'une des revendications 12 à 20,
**caractérisé en ce que** l'arbre tubulaire (12) est, avant la réalisation de chaque bossage en creux (22), échauffé de manière localement limitée, par un flux de courant passant par l'arbre tubulaire (12) dans le cadre d'un chauffage électrique par résistance.

22. Procédé selon la revendication 21,
**caractérisé en ce qu'**un flux de courant s'établit dans l'arbre tubulaire (12), respectivement de manière localement limitée entre au moins deux électrodes mutuellement opposées appliquées sur l'arbre tubulaire (12), sensiblement transversalement à l'axe longitudinal, l'une des électrodes servant à l'application de force mécanique.

23. Procédé selon la revendication 21,
**caractérisé en ce qu'**un flux de courant s'établit dans l'arbre tubulaire (12), respectivement de manière localement limitée entre deux électrodes appliquées sur l'arbre tubulaire (12) à distance axiale l'une de l'autre, sensiblement le long de l'axe longitudinal, les électrodes étant de préférence maintenues exclues de l'application de force.

24. Procédé selon l'une des revendications 12 à 23,
**caractérisé en ce que** lors de l'échauffement des tronçons longitudinaux (21) prévus pour les bossages en creux (22), les premiers tronçons longitudinaux (13) portant les cames (14) sont maintenus, par refroidissement, à une température qui exclut des modifications de structure ou de contrainte à l'intérieur du matériau de l'arbre tubulaire (12) dans ces derniers tronçons longitudinaux.

25. Procédé selon l'une des revendications 12 à 24,
**caractérisé en ce que** tous les tronçons longitudinaux (21) destinés à la réalisation des bossages en creux (22) sont déformés en un seul serrage de l'arbre à cames (11).

26. Installation pour la fabrication de bossages en creux latéraux sur un arbre à cames (11) assemblé, constitué d'un arbre tubulaire (12) et d'une pluralité de cames (14) qui sont pourvues chacune d'une ouverture de passage (15), sont engagées sur l'arbre tubulaire (12) et sont immobilisées sur celui-ci en étant espacées les unes par rapport aux autres,
l'installation comprenant un dispositif de serrage (31) pour l'arbre à cames (11),
**caractérisée par**
- au moins un dispositif de chauffage qui permet un échauffement localisé de tronçons longitudinaux (21) individuels entre les cames (14), et
- au moins un poinçon de déformation ou de formage (41) pour l'application radiale localisée de force mécanique au corps tubulaire échauffé, en vue d'une déformation à chaud entre les cames (14).

27. Installation selon la revendication 26,
**caractérisée en ce que** le dispositif de serrage comprend plusieurs coques de palier de support inférieures (33) et plusieurs coques de palier de support supérieures (34), et présente un dispositif de fixation axiale et un dispositif de fixation d'angle de rotation.

28. Installation selon l'une des revendications 26 ou 27,
**caractérisée en ce que** ledit poinçon de déformation ou de formage (41) présente en direction de l'arbre tubulaire (12), une section transversale environ semi-cylindrique avec un axe croisant perpendiculairement l'axe longitudinal (23).

29. Installation selon l'une des revendications 26 à 28,
**caractérisée en ce que** le dispositif de chauffage est un dispositif de chauffage par résistance pour lequel des électrodes sont appliquées au corps tubulaire et un flux de courant s'effectue par l'intermédiaire de l'arbre tubulaire (12).

30. Installation selon la revendication 29,
**caractérisée en ce qu'**une première électrode est formée par ledit poinçon de déformation (41), et une deuxième électrode par les coques de palier de support inférieures (33).

31. Installation selon la revendication 29,
**caractérisée en ce qu'**une première électrode (44) respective est agencée axialement sur un côté dudit poinçon de déformation (41'), et une deuxième électrode (45) respective est agencée axialement sur l'autre côté dudit poinçon de déformation (41').

32. Installation selon la revendication 31,
**caractérisée en ce que** les électrodes (44, 45) sont des électrodes annulaires.

33. Installation selon l'une des revendications 26 à 32,
**caractérisée en ce que** les coques de palier de support inférieures (33') présentent, dans une coupe longitudinale passant par la ligne centrale (42) du dispositif de serrage (31), définie par les centres (43) des coques de palier de support (33, 34), une courbure extérieure (28) dirigée vers le poinçon de déformation (41).

34. Installation selon l'une des revendications 26 à 33,
**caractérisée en ce que** des coques de palier de support inférieures (33) et des coques de palier de support supérieures (34) sont respectivement agencées de manière alternée à distance axiale les unes des autres.

35. Installation selon la revendication 34,
**caractérisée en ce que** les coques de palier de support inférieures (33') peuvent être déplacées individuellement en coulissement par rapport à deux coques de palier de support supérieures (34) voisines, vers l'axe longitudinal du dispositif de serrage (31) en direction du poinçon de déformation (41).

36. Installation selon l'une des revendications 26 à 34,
**caractérisée en ce que** la ligne centrale (42) du dispositif de serrage (31), déterminée par les centres (43) des coques de palier de support (33, 34), forme une ligne de flexion qui définit un plan avec l'axe d'avance du poinçon de déformation (41), et dont la courbure de flexion extérieure est dirigée vers le poinçon de déformation.
